# EUROPÄISCHE PATENTSCHRIFT

(11) **EP 2 164 580 B1**
(45) Veröffentlichungstag und Bekanntmachung des Hinweises auf die Patenterteilung: **14.09.2016**
(21) Anmeldenummer: 08773883.7
(22) Anmeldetag: 04.07.2008
(51) Int. Cl.: A63B 51/02

(54) **MEHRFACHSAITE FÜR EINEN BALLSPIELSCHLÄGER**
MULTI-STRING ELEMENT FOR A RACQUET FOR BALL GAMES
CORDE MULTIPLE POUR UNE RAQUETTE DE JEU DE BALLE

(30) Priorität: 05.07.2007 DE 102007031240
(43) Veröffentlichungstag der Anmeldung: 24.03.2010
(73) Patentinhaber: Head Technology GmbH, 6921 Kennelbach (AT)
(72) Erfinder: COTTEY, Rob, 6922 Wolfurt (AT); SCHWENGER, Ralf, 88171 Weiler-Simmerberg (DE)
(74) Vertreter: Vossius & Partner Patentanwälte Rechtsanwälte mbB
(86) Internationale Anmeldenummer: PCT/EP2008/005510
(87) Internationale Veröffentlichungsnummer: WO 2009/003723

(56) Entgegenhaltungen:
- AT-B- 351 977
- GB-A- 2 056 287
- US-A- 3 251 181
- US-A- 3 388 030
- US-A- 3 777 470
- US-A- 4 016 329

## Beschreibung

Die vorliegende Erfindung betrifft einen Ballspielschläger, insbesondere für Tennis-, Squash-, Badminton-, Racketball oder Paddletennisschläger. Der Ballspielschläger ist bespannt mit einer Saite mit abschnittsweise variierender Struktur. Ferner betrifft die vorliegende Erfindung zwei Verfahren zur Bespannung eines solchen Ballspielschlägers.

Konventionelle Saiten für derartige Schläger werden typischerweise aus unterschiedlichen Naturmaterialien oder Kunststoffen hergestellt und können aus mehreren Schichten, etwa einem Kern und einer Hülle, aufgebaut sein. So offenbart beispielsweise die DE 200 16 733 U1 eine Schlägersaite, die aus einem gezahnten Kern aus einem ersten Plastikmaterial mit einer gezahnten Außenoberfläche und einer Hüllschicht aus einem zweiten Plastikmaterial aufgebaut ist, die über den Kern derart aufgeformt ist, dass sie mit der gezahnten Außenoberfläche verbunden ist. Das erste Plastikmaterial hat eine Härte und Abriebfestigkeit, die kleiner sind als die des zweiten Plastikmaterials.

Außerdem sind aus der DE 38 75 704 T4 Schlägersaiten mit einem Kern-Hülle-Aufbau bekannt. Gemäß einer Ausführungsform weist die Saite eine konjugierte Monofilament-Struktur mit einem oder mehreren Kernteilen auf, die von einer oder mehreren Hüllschichten umgeben sind. Gemäß einer weiteren Ausführungsform hat die in der DE 38 75 704 T4 offenbarte Saite eine Wickellitzen-Struktur, d.h. eine Saite, die aus einem Kern und Wickellitzen besteht, die um den Kern herumgewickelt sind, wobei der Kern und die Litzen wechselseitig haftend gesichert sind, sowohl der Kern als auch die Wickellitzen aus einem Kunstharz-Monofilament bestehen, und der Kern und die Wickellitzen unterschiedlichen Durchmesser haben. Bei dieser Ausführungsform sind entweder der Kern oder die Wickellitzen aus dem konjugierten Monofilament gebildet. Gemäß einer anderen Ausführungsform hat die Saite eine Struktur mit gezwirnten Litzen, d.h. die Saite besteht aus einer Vielzahl von Litzen aus einem Kunstharz-Monofilament, welche zusammengezwirnt und mittels eines Haftmittels wechselseitig haftend gesichert sind.

Weiterhin sind im Stand der Technik Saiten bekannt, deren Querschnitt eine von einem Kreis abweichende Form annehmen kann, wie z.B. in der DE 27 37 751 A1 und DE 1 831 958 beschrieben. Die DE 851 450 C und DE 85 01 864 U1 offenbaren Saiten, die als Wickelkonstruktion mehrerer Einzelelemente ausgebildet sind.

Diese bereits bekannten Arten von Saitenkonstruktionen haben gemeinsam, dass deren Form, Struktur und Zusammensetzung entlang der Saite im wesentlichen konstant ist. Die GB 2 056 287 beschreibt einen Schläger, bei dem parallel verlaufende, benachbarte Längssaiten durch ein Verbindungselement miteinander gekoppelt werden.

Es ist eine Aufgabe der vorliegenden Erfindung, ein Ballspielschläger zur Verfügung zu stellen, die verbesserte Eigenschaften aufweist, insbesondere eine bessere Kraftübertragung vom Schläger auf den Ball sowie ein besseres Handling ermöglicht. Diese Aufgabe wird durch die Merkmale der Patentansprüche gelöst.

Die vorliegende Erfindung beruht dabei auf der Überlegung, dass es für das Tuning eines Ballspielschlägers von Interesse ist, verschiedene Eigenschaften in einer Saite zu kombinieren und an die jeweiligen Anforderungen optimal anzupassen. Hierzu ist erfindungsgemäß die Saite des Schlägers entlang ihrer Längsrichtung abschnittsweise unterschiedlich aufgebaut. Damit lassen sich die Eigenschaften der Saite für einen Ballspielschläger wesentlich verbessern.

Erfindungsgemäß ist die Saite des Schlägers als Mehrfachsaite ausgebildet, die mindestens zwei vorzugsweise im wesentlichen parallel zueinander verlaufende Filamente aufweist, wobei diese Filamente abschnittsweise integral miteinander verbunden sind. Dabei folgt jeweils auf einen Verbindungsabschnitt, in dem die Filamente miteinander verbunden sind, ein Abschnitt, in dem die Filamente nicht miteinander verbunden sind, d.h. in dem die Filamente lose nebeneinander verlaufen.

Der Längenanteil der Verbindungsabschnitte an der Gesamtlänge der Saite liegt vorzugsweise zwischen 10 % und 80 %, stärker bevorzugt zwischen 25 % und 60 % und besonders bevorzugt zwischen 35 % und 50 %. Die Länge eines Verbindungsabschnitts beträgt vorzugsweise 20 mm bis 200 mm, stärker bevorzugt 50 mm bis 150 mm und besonders bevorzugt 80 mm bis 120 mm. Die Länge der Abschnitte, in denen die beiden Filamente unverbunden verlaufen, beträgt vorzugsweise 50 mm bis 250 mm, stärker bevorzugt 100 mm bis 200 mm und besonders bevorzugt 130 mm bis 170 mm.

In einer Ausführungsform der vorliegenden Erfindung bestehen die einzelnen Filamente aus herkömmlichen Schlägersaiten. In einer anderen Ausführung der vorliegenden Erfindung bestehen die Filamente aus Teilen von herkömmlichen Saiten für Sportschläger. Eine Mehrfachsaite der vorliegenden Erfindung kann zwei oder mehr Filamente gleichen oder unterschiedlichen Typs aufweisen. Im Rahmen der Erfindung ist es bevorzugt, mehrere Filamente zu kombinieren, die sich in ihrer Querschnittsform, ihren Abmessungen (z.B. Durchmesser), ihrem Material und/oder in ihrer Beschaffenheit unterscheiden. Insbesondere kann es sich bei den Filamenten um gewöhnliche Multifilament- und/oder Einfachfilamentsaiten handeln. Der Durchmesser der jeweiligen Filamente kann variabel gewählt werden, liegt aber vorzugsweise im Bereich zwischen 0,5 mm und 1 mm und besonders bevorzugt in einem Bereich zwischen 0,65 mm und 0,8 mm.

Ferner betrifft die vorliegende Erfindung ein Verfahren zur Bespannung eines Ballspielschlägers. Dabei wird eine auf im Wesentlichen herkömmliche Art und Weise produzierte Schlägersaite, die als Filament für die erfindungsgemäße Saite dient, mit einer Beschichtung versehen, die eine spätere abschnittsweise Verbindung der Filamente zulässt. Die zwei oder mehr so beschichteten Filamente durchlaufen der Länge nach, parallel zueinander verlaufend (d.h. in im Wesentlichen gleicher Längsrichtung), einen Mechanismus, der es erlaubt, zwei oder mehr Filamente abschnittsweise dauerhaft und integral miteinander zu verbinden. Dieser Mechanismus verwendet vorzugsweise hohe Temperaturen, UV-Licht oder Laserlicht, um die Filamente mittels der Beschichtung aneinander zu binden. Dabei lässt sich dieser Mechanismus derart gezielt, d.h. örtlich beschränkt, einsetzen, dass eine Verbindung nur in den Verbindungsabschnitten erfolgt.

Bei einem weiteren Verfahren zur Bespannung eines Ballspielschlägers nach der vorliegenden Erfindung werden die Abschnitte, in denen die Filamente nicht miteinander verbunden sind, ausgehend von einer herkömmlichen Schlägersaite hergestellt, indem die Saite der Länge nach abschnittsweise durchtrennt wird. Nachfolgend werden bevorzugte Ausführungsformen der erfindungsgemäßen Saite anhand der Figuren beispielhaft beschrieben. Es zeigen:
- Fig. 1: eine schematische Seitenansicht einer Ausführungsform der erfindungsgemäßen Saite mit einem vergrößerten Ausschnitt, in dem Abschnitte unverbundener und Abschnitte verbundener Filamente sichtbar sind;
- Fig. 2: eine schematische Seitenansicht einer anderen Ausführung der erfindungsgemäßen Mehrfachsaite;
- Fig. 3a-3f: schematische Querschnittsprofile verschiedener Ausführungsformen von erfindungsgemäßen Mehrfachsaiten, jeweils in den unverbundenen und den verbundenen Abschnitten;
- Fig. 4: eine schematische Darstellung eines erfindungsgemäßen Herstellungsverfahrens für die Mehrfachsaite der vorliegenden Erfindung; und
- Fig. 5: ein Diagramm, in dem der Rückgewinnungskoeffizient eines Schlägers dargestellt ist, der einmal mit einer herkömmlichen und einmal mit einer erfindungsgemäßen Saite bespannt ist.

Figur 1 zeigt eine Ausführungsform einer erfindungsgemäßen Saite 1 und einen vergrößerten Ausschnitt davon. Darin sichtbar sind eine erstes Filament 3 und ein zweites Filament 5 sowie Verbindungsabschnitte 7, in denen die beiden Filamente 3, 5 miteinander verbunden sind. Zwischen zwei benachbarten Verbindungsabschnitten 7 ist jeweils ein Abschnitt 9 angeordnet, in dem die beiden Filamente 3, 5 nicht miteinander verbunden sind. Bei dieser Ausführungsform der Mehrfachsaite sind die Verbindungsabschnitte 7 so ausgeführt, dass sich das Material 11, das die beiden Filamente 3, 5 miteinander verbindet, nicht nur zwischen diesen befindet, sondern die beiden Filamente 3, 5 umhüllt.

Figur 2 zeigt eine weitere bevorzugte Ausführungsform einer erfindungsgemäßen Saite 1 in Form einer Doppelsaite. Auch diese Doppelsaite 1 weist zwei Filamente 3, 5, Verbindungsabschnitte 7, in denen die beiden Filamente 3, 5 miteinander verbunden sind, und einen dazwischen liegenden Bereich 9 auf, in dem die beiden Filamente 3, 5 nicht miteinander verbunden sind. Bei dieser Ausführungsform der Doppelsaite 1 sind die beiden Filamente 3, 5 derart miteinander verbunden, dass sich das verbindende Material 11 im wesentlichen nur zwischen diesen beiden befindet.

Figur 3 zeigt verschiedene Querschnittsprofile mehrerer Ausführungsformen von erfindungsgemäßen Mehrfachsaiten, und zwar jeweils in einem unverbundenen Abschnitt 9 (Fig. 3a, 3c und 3e) und für einen Verbindungsabschnitt 7 (Fig. 3b, 3d und 3f). Fig. 3a zeigt das Querschnittsprofil einer erfindungsgemäßen Doppelsaite 1, und zwar in einem Abschnitt 9, in dem die beiden Filamente nicht miteinander verbunden sind. Die beiden Filamente 3, 5 weisen in dieser Ausführungsform der Doppelsaite 1 im wesentlichen gleiche Querschnittsformen und den gleichen Durchmessers auf. Fig. 3b zeigt das Querschnittsprofil derselben Doppelsaite 1, jedoch im Verbindungsabschnitt 7, in dem die beiden Filamente 3, 5 miteinander verbunden sind.

Fig. 3c zeigt eine weitere Ausführungsform einer erfindungsgemäßen Doppelsaite 1, wiederum im Querschnittsprofil, wobei hier das erste Filament 3 einen größeren Durchmesser hat als das zweite Filament 5. In Fig. 3d ist die Doppelsaite 1 gemäß Fig. 3c in einem Verbindungsabschnitt 7 dargestellt, in dem die beiden Filamente 3, 5 miteinander verbunden sind.

Fig. 3e zeigt das Querschnittsprofil einer weiteren Ausführungsform der erfindungsgemäßen Saite 1, hier in Form einer Tripelsaite, wobei wieder ein Abschnitt 9 dargestellt ist, in dem die drei Filamente nicht miteinander verbunden sind. In dieser Ausführungsform haben das erste und zweite Filament 3, 5 den gleichen Durchmesser, wohingegen ein drittes Filament 13 einen kleineren Durchmesser hat. Fig. 3f zeigt die Tripelsaite 1 gemäß Fig. 3e in einem Verbindungsabschnitt 7, in dem die drei Filamente 3, 5, 13 miteinander verbunden sind.

Wie aus den Figuren 3a, 3c und 3e ersichtlich ist, verlaufen die einzelnen Filamente 3, 5, 13 in den nicht verbundenen Abschnitten 9 im wesentlichen parallel zueinander, ohne miteinander verbunden oder gekoppelt zu sein. Dabei können die Filamente auch spiralförmig bzw. helikal umeinander geschlungen sein. Aus den Querschnitten gemäß den Figuren 3b, 3d und 3f ist ersichtlich, dass die einzelnen Filamente 3, 5, 13 in den Verbindungsabschnitten 7 fest miteinander gekoppelt sind bzw. integral zusammengefügt sind.

Der Längenanteil der Verbindungsabschnitte 7 an der Gesamtlänge der Saite 1 liegt hierbei vorzugsweise zwischen 10 % und 80 %, stärker bevorzugt zwischen 25 % und 60 % und besonders bevorzugt zwischen 35 % und 50 %. Die Länge eines Verbindungsabschnitts 7 beträgt vorzugsweise 20 mm bis 200 mm, stärker bevorzugt 50 mm bis 150 mm und besonders bevorzugt 80 mm bis 120 mm. Die Länge der Abschnitte 9, in denen die Filamente 3, 5, 13 unverbunden verlaufen, beträgt vorzugsweise 50 mm bis 250 mm, stärker bevorzugt 100 mm bis 200 mm und besonders bevorzugt 130 mm bis 170 mm.

In Fig. 4 ist ein Herstellungsverfahren zur Herstellung einer Ausführung der erfindungsgemäßen Saite 1 in Form einer Doppelsaite schematisch dargestellt. Die Herstellung läuft gemäß dieser Darstellung von rechts nach links ab. Von rechts einlaufend sind zwei Filamente 3, 5 zu sehen, die jeweils durch eine diesen Filamenten zugeordnete Beschichtungseinrichtung 15, 17 beschichtet werden. Alternativ dazu ist auch die Beschichtung mit einer gemeinsamen Beschichtungseinrichtung möglich.

Im Anschluss an die Beschichtung werden die einzelnen Filamente 3, 5 über einen Führungsmechanismus 19, z.B. in Form von Umlenkrollen, zusammengeführt. Der Führungsmechanismus 19 ist in der Lage, je nach Saitenkonfiguration, die zwei oder mehr Filamente 3, 5 beispielsweise zu einem parallelen Verlauf zusammenzuführen. Ferner können die Filamente 3, 5 durch den Führungsmechanismus 19 miteinander verdrillt, verflochten, oder in sonstiger Weise angeordnet werden, dass sie sich parallel zueinander erstrecken.

Anschließend durchlaufen die beiden nun parallel zueinander verlaufenden Filamente 3, 5 einen Verbindungsmechanismus 21, in dem die zuvor beschichteten Filamente 3, 5 abschnittsweise dauerhaft miteinander verbunden werden. Dieser Verbindungsmechanismus 21 verwendet vorzugsweise hohe Temperaturen, UV-Licht oder Laserlicht, um die Filamente 3, 5 mittels der Beschichtung aneinander zu binden. Dabei lässt sich der Mechanismus 21 derart gezielt, d.h. örtlich beschränkt, einsetzen, dass eine Verbindung nur in den Verbindungsabschnitten 7 erfolgt.

Abschließend kann die fertiggestellte Doppelsaite 1 beispielsweise zu einer Rolle aufgewickelt werden.

Fig. 5 zeigt das Ergebnis einer Messung, bei der der Rückgewinnungskoeffizient von einem Ballspielschläger bestimmt wurde. Dabei wird ein Ball mit einer bestimmten Geschwindigkeit auf den fixierten Schläger geschossen und die Geschwindigkeit des abprallenden Balles gemessen. Diese Messung wurde an verschiedenen Stellen des Schlägers durchgeführt, der einmal mit einer herkömmlichen Saite und einmal mit einer erfindungsgemäßen Saite bespannt war. Die gestrichelte Kurve zeigt den Rückgewinnungskoeffizienten des Schlägers für verschiedene Positionen am Schlägerkopf im Falle einer Saite der vorliegenden Erfindung, wohingegen die durchgezogene Linie dieselbe Messung im Falle einer herkömmlichen Schlägersaite darstellt. Dabei zeigt sich, dass mit der erfindungsgemäßen Saite ein deutlich verbesserter Rückgewinnungskoeffizient gewährleistet ist, was in höheren Rückschlagkräften resultiert.

Die erfindungsgemäßen Mehrfachsaiten haben in den Abschnitten 7, in denen die Filamente 3, 5, 13 miteinander verbunden sind, die Eigenschaften und das Aussehen einer herkömmlichen Schlägersaite, wohingegen die Eigenschaften und das Aussehen der Mehrfachsaite in den Bereichen 9, in denen die Filamente 3, 5, 13 nicht miteinander verbunden sind, denjenigen Eigenschaften und dem Aussehen eines Bündels zweier oder mehrerer parallel zueinander verlaufender Einzelsaiten gleichen. Demzufolge sind die Eigenschaften der Mehrfachsaite der vorliegenden Erfindung durch die Kombination der Eigenschaften der unterschiedlichen Teilabschnitte definiert. Somit lassen sich also die Eigenschaften der Mehrfachsaite dadurch variieren, dass beispielsweise das Verhältnis der Längen der Abschnitte mit verbundenen und unverbundenen Filamenten variiert wird. Es ist aber beispielsweise auch möglich, einen Ballspielschläger mit einer Mehrfachsaite der vorliegenden Erfindung so zu bespannen, dass auf bestimmten Bereichen des Schlägerkopfes nur Saitenabschnitte vorhanden sind, in denen die Filamente miteinander verbunden sind, und in anderen Bereichen des Schlägerkopfes nur Saitenabschnitte vorhanden sind, in denen die Filamente nicht miteinander verbunden sind. Dadurch lassen sich gezielt Bereiche des Schlägerkopfes bereitstellen, in denen unterschiedliche gewünschte Eigenschaften vorhanden sind. So zeigt beispielsweise ein Tennisschläger, der mit einer Ausführungsform der Mehrfachsaite bespannt ist, eine deutlich verbesserte Kraftübertragung auf den Ball im Zentrum des Saitenbettes im Vergleich zu einem mit einer konventionellen Saite bespannten Schläger.

## Patentansprüche

1. Ballspielschläger, bespannt mit einer Saite, die mindestens zwei parallel zueinander verlaufende Filamente (3, 5, 13) aufweist, wobei die Filamente lediglich abschnittsweise integral miteinander verbunden sind.

2. Ballspielschläger nach Anspruch 1, wobei die Filamente (3, 5, 13) gleichen Typs sind.

3. Ballspielschläger nach Anspruch 1 oder 2, wobei die Filamente (3, 5, 13) sich im Durchmesser und/oder in der Beschaffenheit unterscheiden.

4. Ballspielschläger nach einem der Ansprüche 1 bis 3, wobei Abschnitte (7) miteinander verbundener Filamente (3, 5, 13) und Abschnitte (9) nicht miteinander verbundener Filamente (3, 5, 13) aufeinander folgen, wobei der Längenanteil miteinander verbundener Filamente an der Gesamtlänge der Saite zwischen 10 % und 80 %, vorzugsweise zwischen 25 % und 60 % und stärker bevorzugt zwischen 35 % und 50 % beträgt.

5. Ballspielschläger nach einem der Ansprüche 1 bis 4, wobei die Filamente (3, 5, 13) in den verbundenen Abschnitten (7) über ihre Außenflächen in Längsrichtung dauerhaft miteinander verbunden sind.

6. Ballspielschläger nach einem der Ansprüche 1 bis 5, wobei die Abschnitte (7) miteinander verbundener Filamente (3, 5, 13) eine Länge zwischen 20 mm und 200 mm, vorzugsweise zwischen 50 mm und 150 mm und stärker bevorzugt zwischen 80 mm und 120 mm aufweisen.

7. Ballspielschläger nach einem der Ansprüche 1 bis 6, wobei die Abschnitte (9) nicht miteinander verbundener Filamente (3, 5, 13) eine Länge zwischen 50 mm und 250 mm, vorzugsweise zwischen 100 mm und 200 mm und stärker bevorzugt zwischen 130 mm und 170 mm aufweisen.

8. Ballspielschläger nach einem der Ansprüche 1 bis 7, wobei die Filamente (3, 5, 13) einen Durchmesser von 0,5 mm bis 1 mm, vorzugsweise von 0,65 mm bis 0,8 mm aufweisen.

9. Verfahren zur Bespannung eines Ballspielschlägers, insbesondere eines Ballspielschlägers nach einem der Ansprüche 1 bis 8, mit den Schritten:
a) Bereitstellen mindestens zweier Saiten-Filamente (3, 5, 13);
b) Zusammenführen der Saiten-Filamente (3, 5, 13) zu einer parallel verlaufenden Konfiguration;
c) abschnittsweise Verbinden der Saiten-Filamente (3, 5, 13), um diese integral zusammenzufügen und so eine Saite herzustellen; und
d) Bespannen eines Ballspielschlägers mit der Saite.

10. Verfahren nach Anspruch 9, wobei die Saiten-Filamente (3, 5, 13) vor dem Zusammenführungsschritt beschichtet werden.

11. Verfahren nach Anspruch 9 oder 10, wobei das abschnittsweise Verbinden der Saiten-Filamente (3, 5, 13) durch Einwirkung einer erhöhten Temperatur, UV-Licht und/oder Laserlicht bewerkstelligt wird.

12. Verfahren zur Bespannung eines Ballspielschlägers, insbesondere eines Ballspielschlägers nach einem der Ansprüche 1 bis 8, mit den Schritten:
a) Bereitstellen einer Saite;
b) abschnittsweise Schlitzen der Saite, um mindestens zwei parallel zueinander verlaufende Filamente (3, 5, 13) der Saite (1) zu erzeugen, die lediglich abschnittsweise integral miteinander verbunden sind; und
c) Bespannen eines Ballspielschlägers mit der Saite.

## Claims

1. A ball game racket strung with a string comprising at least two parallel filaments (3, 5, 13), wherein only portions of the filaments are integrally interconnected.

2. The ball game racket according to claim 1, wherein the filaments (3, 5, 13) are of the same type.

3. The ball game racket according to claim 1 or 2, wherein the filaments (3, 5, 13) have different diameters and/or qualities.

4. The ball game racket according to any of claims 1 to 3, wherein portions (7) of interconnected filaments (3, 5, 13) and portions (9) of unconnected filaments (3, 5, 13) follow each other, wherein the longitudinal proportion of interconnected filaments with respect to the entire length of the string are between 10 % and 80 %, preferably between 25 % and 60 % and more preferably between 35 % and 50 %.

5. The ball game racket according to any of claims 1 to 4, wherein the filaments (3, 5, 13) in the connected portions (7) are permanently interconnected in the longitudinal direction via their outer surfaces.

6. The ball game racket according to any of claims 1 to 5, wherein the portions (7) of interconnected filaments (3, 5, 13) have a length between 20 mm and 200 mm, preferably between 50 mm and 150 mm and more preferably between 80 mm and 120 mm.

7. The ball game racket according to any of claims 1 to 6, wherein the portions (9) of unconnected filaments (3, 5, 13) have a length between 50 mm and 250 mm, preferably between 100 mm and 200 mm and more preferably between 130 mm and 170 mm.

8. The ball game racket according to any of claims 1 to 7, wherein the filaments (3, 5, 13) have a diameter of 0.5 mm to 1 mm, preferably 0.65 mm to 0.8 mm.

9. A method of stringing a ball game racket, in particular a ball game racket according to any of claims 1 to 8, comprising the steps of:
a) providing at least two string filaments (3, 5, 13);
b) bringing the string filaments (3, 5, 13) together to form a parallel configuration;
c) connecting portions of the string filaments (3, 5, 13) so as to integrally join them and thus produce a string; and
d) stringing a ball game racket with the string..

10. The method according to claim 9, wherein before being brought together the string filaments (3, 5, 13) are coated.

11. The method according to claim 9 or 10, wherein the portions of the string filaments (3, 5, 13) are connected by the influence of an elevated temperature, ultraviolet light and/or laser light.

12. A method of stringing a ball game racket, in particular a ball game racket according to any of claims 1 to 8, comprising the steps of:
a) providing a string; and
b) slitting portions of the string so as to produce at least two parallel filaments (3, 5, 13) of the string (1), only portions of which being integrally interconnected; and
c) stringing a ball game racket with the string.

## Revendications

1. Raquette de jeu de balle, garnie d'une corde comprenant au moins deux filaments (3, 5, 13) s'étendant parallèlement entre eux, où lesdits filaments ne sont réunis de manière intégrée que sur certains segments.

2. Raquette de jeu de balle selon la revendication 1, où les filaments (3, 5, 13) sont de même type.

3. Raquette de jeu de balle selon la revendication 1 ou la revendication 2, où les filaments (3, 5, 13) sont de diamètre et/ou de nature différents.

4. Raquette de jeu de balle selon l'une des revendications 1 à 3, où se succèdent des segments (7) de filaments (3, 5, 13) réunis et des segments (9) de filaments (3, 5, 13) non réunis, où la part des filaments réunis sur la longueur totale de la corde est comprise entre 10 % et 80 %, avantageusement entre 25 % et 60 % et préférentiellement entre 35 % et 50 %.

5. Raquette de jeu de balle selon l'une des revendications 1 à 4, où les filaments (3, 5, 13) sont dans les segments (7) réunis durablement réunis sur leurs surfaces extérieures dans le sens de la longueur.

6. Raquette de jeu de balle selon l'une des revendications 1 à 5, où les segments (7) de filaments (3, 5, 13) réunis ont une longueur comprise entre 20 mm et 200 mm, avantageusement entre 50 mm et 150 mm et préférentiellement entre 80 mm et 120 mm.

7. Raquette de jeu de balle selon l'une des revendications 1 à 6, où les segments (9) de filaments (3, 5, 13) non réunis ont une longueur comprise entre 50 mm et 250 mm, avantageusement entre 100 mm et 200 mm et préférentiellement entre 130 mm et 170 mm.

8. Raquette de jeu de balle selon l'une des revendications 1 à 7, où les filaments (3, 5, 13) ont un diamètre comprise entre 0,5 mm et 1 mm, avantageusement entre 0,65 mm et 0,8 mm.

9. Procédé de cordage d'une raquette de jeu de balle, en particulier d'une raquette de jeu de balle selon l'une des revendications 1 à 8, comprenant les étapes suivantes :
a) préparation d'au moins deux filaments (3, 5, 13) de corde ;
b) assemblage des filaments (3, 5, 13) de corde pour former une configuration à extension parallèle ;
c) raccordement partiel des filaments (3, 5, 13) de corde, pour réunir ceux-ci de manière intégrée et former ainsi une corde ; et
d) cordage d'une raquette de jeu de balle au moyen de ladite corde.

10. Procédé selon la revendication 9, où les filaments (3, 5, 13) de corde sont revêtus avant l'étape d'assemblage.

11. Procédé selon la revendication 9 ou la revendication 10, où le raccordement partiel des filaments (3, 5, 13) de corde est obtenu sous l'effet d'une température élevée, d'une lumière UV et/ou d'une lumière laser.

12. Procédé de cordage d'une raquette de jeu de balle, en particulier d'une raquette de jeu de balle selon l'une des revendications 1 à 8, comprenant les étapes suivantes :
a) préparation d'une corde ;
b) fendage partiel de la corde, pour générer au moins deux filaments (3, 5, 13) de corde (1) à extension parallèle, lesquels ne sont réunis de manière intégrée que sur certains segments; et
c) cordage d'une raquette de jeu de balle au moyen de la corde.
